# EUROPÄISCHE PATENTSCHRIFT

(11) **EP 2 548 476 B1**
(45) Veröffentlichungstag und Bekanntmachung des Hinweises auf die Patenterteilung: **11.09.2013**
(21) Anmeldenummer: 11006021.7
(22) Anmeldetag: 22.07.2011
(51) Int. Cl.: A47F 3/04

(54) **Kühlvorrichtung**
Cooling device
Dispositif de refroidissement

(43) Veröffentlichungstag der Anmeldung: 23.01.2013
(73) Patentinhaber: Hakemann, Fritz, 49424 Goldenstedt (DE)
(72) Erfinder: Hakemann, Fritz, 49424 Goldenstedt (DE)
(74) Vertreter: Heim, Hans-Karl

(56) Entgegenhaltungen:
- US-A- 2 433 655

## Beschreibung

Die Erfindung betrifft eine Kühlvorrichtung, insbesondere eine Kühltheke, zur Auslage und Kühlung von Waren wie Lebensmittel, gemäß dem Oberbegriff des Anspruchs 1.

Eine Kühltheke der genannten Art umfasst eine Isolierwanne mit einem Wannenboden, eine in der Isolierwanne positionierbare Auslagefläche zur Auslage der Waren, einen in der Isolierwanne angeordneten Verdampfer und optional eine Ventilatoreinrichtung zum Erzeugen eines Umluftstroms durch den Verdampfer zum Kühlen der Waren.

Kühltheken der genannten Art sind im Stand der Technik in vielfältigen Ausgestaltungen bekannt.

Aus der DE 82 01 379 U1 ist eine Verkaufstheke bekannt, bei der ein unterhalb eines Warentragbodens angeordneter Verdampfer mit dem Warentragboden über Zwischenglieder gelenkig verbunden ist. Hierdurch kann nach einem Hochklappen des Warentragbodens dessen Unterseite und eine Oberseite des Verdampfers relativ problemlos gereinigt werden.

Aus der DE 32 01 819 A1 ist eine Verkaufstheke bekannt, bei der ein unterhalb eines Warentragbodens angeordneter Verdampfer mit Hubmitteln ausgerüstet ist, um den Verdampfer aus seiner Ruhestellung an einem Isolierboden der Verkaufstheke in eine schräg aufgerichtete Lage zu schwenken. Damit können der Warentragboden und der Verdampfer einzeln für sich gereinigt werden.

Die DE 203 15 962 U1 beschreibt eine Kühlvorrichtung mit einer klappbaren Warenauflage mit einem in einer isolierten Wanne unterhalb einer Warenauflage angeordneten Verdampfer, wobei der Verdampfer und die Warenauflage jeweils über Drehgelenke mit der Wanne verbunden sind. Hierdurch kann die Warenauflage unabhängig von dem Verdampfer hochgestellt werden, welches die Reinigungsmöglichkeit der hochklappbaren Warenauflage sowie des Verdampfers verbessert.

Eine Ladentheke mit einem an einer Rückwand einer Kühlwanne aufgestellten Verdampfer ist in der DE 196 39 108 C1 beschrieben.

Die DE 26 46 125 A1 zeigt einen Verkaufskorpus mit einer unterhalb einer Arbeitsplatte des Korpusses und neben bzw. hinter einer Auslagefläche angeordneten Kühlvorrichtung.

Der Erfindung liegt die **Aufgabe** zugrunde, eine Kühlvorrichtung beziehungsweise Kühltheke zur Auslage und Kühlung von Waren bereitzustellen, welche bei einer effektiven Kühlung der Waren eine gute Reinigungsmöglichkeit der Verdampferbereiche erlaubt.

Die Aufgabe wird erfindungsgemäß durch eine Kühlvorrichtung beziehungsweise Kühltheke mit den Merkmalen des Anspruchs 1 gelöst.

Die Kühlvorrichtung ist erfindungsgemäß dadurch gekennzeichnet, dass der Verdampfer oberhalb oder im Höhenbereich der Auslagefläche für die Waren angeordnet ist und dass der Verdampfer lageveränderbar zwischen einer Betriebsposition in einem Randbereich der Isolierwanne und einer in Richtung Wannenmitte versetzten Reinigungsposition angeordnet ist.

Es wird dementsprechend eine Kühlvorrichtung mit einem für die Reinigung in seiner Anordnung ganz speziell lageveränderbaren Verdampfer geschaffen.

Ein erster Grundgedanke der Erfindung kann darin gesehen werden, den Verdampfer nicht unterhalb der Auslagefläche für die Waren, sondern neben oder oberhalb der Auslagefläche anzuordnen.

Ein zweiter Grundgedanke der Erfindung kann darin gesehen werden, den Verdampfer, welcher etwa auf Höhe der Auslagefläche oder darüber angeordnet ist, bewegbar an/in der Isolierwanne zu lagern. Der Verdampfer kann somit ausgehend von seiner Betriebs- oder Arbeitsposition in eine insbesondere vorgerückte Reinigungsposition überführt werden. In der Reinigungsposition kann insbesondere eine verbesserte Zugänglichkeit des Verdampfers, beispielsweise seiner Rück- oder Oberseite, gewährleistet werden.

In einer bevorzugten Ausgestaltung der Erfindung ist der Verdampfer in der Betriebsposition an einer insbesondere bedienerseitigen Rückwand der Isolierwanne angeordnet. Die Anordnung des Verdampfers an einer Rückwand der Isolierwanne ermöglicht eine gute Raumausnutzung der Kühltheke für die Auslagefläche und die darauf positionierbaren Waren. Vorzugsweise ist der Verdampfer unterhalb einer bedienerseitigen, etwa horizontalen Thekenfläche an einer Rückseite der Kühltheke angeordnet, so dass der gesamte vordere Bereich der Kühltheke für die Warenauslage zur Verfügung steht.

Eine vorteilhafte Raumausnutzung und einfache Positionierung des Verdampfers kann des Weiteren dadurch erzielt werden, dass der Verdampfer in der Betriebsposition im Bereich des Wannenbodens, insbesondere an einer Oberseite des Wannenbodens, angeordnet ist. Der Verdampfer kann insbesondere auf eine Oberfläche des Wannenbodens, welcher ein Isoliermaterial zur Temperaturisolierung enthalten kann, aufgestellt sein. Vorzugsweise enthält der Wannenboden im Bereich der Aufstellungsfläche des Verdampfers eine Sammelrinne für Kondenswasser, welche beispielsweise durch eine Vertiefung in dem Wannenboden ausgebildet sein kann.

Eine vorausgehend beschriebene Anordnung eines Verdampfers kann auch bei einer Differenzialkühlung eingesetzt werden, bei der der Verdampfer zum Kühlen eines Umluftstroms und eine weitere Kühleinrichtung für eine insbesondere direkte Kühlung der Auslagefläche von unten, vorgesehen ist.

In einer weiteren vorteilhaften Ausgestaltung der Erfindung ist vorgesehen, dass sich die Reinigungsposition des Verdampfers oberhalb der Auslagefläche befindet. Der Verdampfer kann somit vorzugsweise in den Bereich der Warenauslage bewegt werden, um eine gute Zugänglichkeit des Verdampfers zu erreichen. Dabei kann der Verdampfer in seiner Reinigungsposition insbesondere auf der Auslagefläche angeordnet sein.

Um gegebenenfalls auch eine Unterseite des Verdampfers zu reinigen, ist in einer weiteren bevorzugten Ausgestaltung der Erfindung vorgesehen, dass der Verdampfer in der Reinigungsposition zur Reinigung einer dem Wannenboden zugewandten Seite des Verdampfers anhebbar und/oder verschwenkbar ist.

Vorzugsweise ist der Verdampfer zwischen der Betriebsposition und der Reinigungsposition verfahrbar. Insbesondere bei beengten Platzverhältnissen bietet eine solche, insbesondere translatorische Bewegung die Möglichkeit, den Verdampfer auf einfache Weise aus seiner rückwärtigen Betriebsposition in die Reinigungsposition zu überführen, insbesondere zu rollen, zu schieben oder zu ziehen.

Die Verfahrbarkeit kann insbesondere dadurch bereitgestellt werden, dass eine Roll- und/oder Gleiteinrichtung zum Verfahren des Verdampfers entlang des Wannenbodens vorgesehen ist. Die Rolleinrichtung kann beispielsweise eine oder mehrere Rollen oder Räder umfassen. Die Gleiteinrichtung kann beispielsweise eine Gleitschiene umfassen, die gegebenenfalls auch eine Führungsfunktion bereitstellen kann.

In einer weiteren bevorzugten Ausgestaltung ist ein Drehlager zum Verschwenken des Verdampfers von der Betriebsposition in die Reinigungsposition vorgesehen. Das Drehlager kann insbesondere an einer der Warenauslage zugewandten Seite des Verdampfers angeordnet sein, um den Verdampfer in den Bereich der Warenauslage zu verschwenken. Weiterhin kann vorgesehen sein, dass der Verdampfer ausgehend von seiner Betriebsposition anhebbar ist.

Zum Schutz weiterer Komponenten der Kühltheke oberhalb der Warenauslage beziehungsweise des Warenraums, ist es bevorzugt, dass ein Anschlag oder Begrenzungsmittel vorgesehen ist, mit welchem eine Bewegung des Verdampfers in Richtung der Reinigungsposition begrenzbar ist. Bei dem Begrenzungsmittel kann es sich beispielsweise um eine klappbare Schiene oder ein klappbares Gestänge handeln, das einerseits an dem Verdampfer und andererseits an der Isolierwanne, insbesondere einer Rückwand hiervon, angelenkt ist.

Eine weitere Verbesserung der Reinigungsfähigkeit des Verdampfers kann dadurch erzielt werden, dass der oder die Ventilatoren lösbar an dem Verdampfer befestigt ist beziehungsweise sind. Der Ventilator kann somit vom Verdampfer entfernt werden, insbesondere bevor dieser in die Reinigungsposition überführt wird. Ventilator und Verdampfer können somit getrennt gereinigt werden.

Ein einfaches Überführen des Verdampfers in die Reinigungsposition kann erzielt werden, wenn der Ventilator zusammen mit dem Verdampfer zwischen der Betriebsposition und der Reinigungsposition bewegbar ist. Die als Einheit bewegbaren Komponenten Ventilator und Verdampfer sind damit in der Reinigungsposition gemeinsam zugänglich und zu reinigen.

Die Reinigungsmöglichkeit des Verdampfers wird weiterhin dadurch verbessert, dass eine Verdampferverkleidung, insbesondere manuell, von einem Verdampfergrundkörper des Verdampfers lösbar ist.

In einer weiteren bevorzugten Ausführungsform der Erfindung ist vorgesehen, dass die Lage des Verdampfers der Höhenlage der gegebenenfalls geneigten Auslagefläche der Waren anpassbar ist. Insbesondere kann der Verdampfer in seiner Betriebsposition anhebbar sein, um bei einer gegenüber dem Wannenboden angehobenen Auslagefläche in einer Reinigungsposition oberhalb der Auslagefläche verschwenkt zu werden. Damit ist der Verdampfer besonders flexibel an unterschiedliche Einbauarten der Auslagefläche anpassbar.

Die Erfindung wird nachfolgend anhand bevorzugter Ausführungsbeispiele, welche in den beigefügten Zeichnungen schematisch dargestellt sind, weiter erläutert. In den Zeichnungen zeigt:
- Fig. 1:: eine erste Ausführungsform einer Kühltheke mit einem Verdampfer in einer Betriebsposition;
- Fig. 2:: die Kühltheke gemäß Fig.1 in einer Reinigungsposition;
- Fig.3:: eine zweite Ausführungsform einer Kühltheke mit einem Verdampfer in einer Betriebsposition;
- Fig. 4:: die Kühltheke gemäß Fig. 3 in einer Reinigungsposition;
- Fig. 5:: eine dritte Ausführungsform einer Kühltheke mit einem Verdampfer in einer Betriebsposition;
- Fig. 6:: die Kühltheke gemäß Fig. 5 in einer Reinigungsposition.

Einander entsprechende Komponenten sind in allen Figuren mit denselben Bezugszeichen gekennzeichnet.

Figuren 1 und 2 zeigen eine Kühlvorrichtung beziehungsweise Kühltheke 10 mit einem verfahrbar, insbesondere rollbar angeordneten Verdampfer 40.

Die Kühltheke 10 weist eine Bedienerseite 12 und eine der Bedienerseite 12 gegenüberliegende Kundenseite 14 auf. Im Bereich der Kundenseite 14 kann eine transparente Abdeckhaube vorgesehen sein, durch welche hindurch in der Kühltheke 10 ausgelegte Waren sichtbar sind.

Die Kühltheke 10 umfasst eine Isolierwanne 20 zur Temperaturisolierung eines in der Kühltheke 10 ausgebildeten Warenraumes 16 gegenüber der Umgebung. Die Isolierwanne 20 umfasst hierzu ein isolierendes Material.

Die Isolierwanne 20 weist einen Wannenboden 22 und eine Rückwand 24 auf, welche insbesondere im Bereich der Bedienerseite 12 der Kühltheke 10 angeordnet sein kann. Im Bereich der Bedienerseite 12 ist weiterhin eine obere Horizontalwand 28 vorgesehen, auf welcher eine Thekenfläche 30 ausgebildet ist.

Im Inneren der Kühltheke 10 ist eine Auslagefläche 18 für Waren, insbesondere für Lebensmittel, ausgebildet. Die Auslagefläche 18 befindet sich in der dargestellten Ausführungsform im Bereich des Wannenbodens 22 der Isolierwanne 20, insbesondere an einer Oberfläche 23 des Wannenbodens 22. Grundsätzlich ist es jedoch auch möglich, die Auslagefläche 18 beabstandet zu dem Wannenboden 22 anzuordnen und beispielsweise schräg anzuordnen und/oder schwenkbar zu lagern.

In den Wannenboden 22 ist nach Fig. 1 beispielhaft eine Kühleinrichtung 36 als Direktkühlung der Auslagefläche 18 integriert. Die Kühleinrichtung 36 kühlt den Wannenboden 22 und damit die oberhalb des Wannenbodens 22 angeordnete Auslagefläche 18 für die Waren. Die Kühleinrichtung 36 umfasst Kühlfluidleitungen 38 am Wannenboden 22, durch welche Kühlfluid strömt. Das Kühlfluid ist über eine Zuführleitung 37 von einem insbesondere außerhalb der Kühltheke 10 angeordneten Kühlaggregat zuführbar.

Oberhalb des Wannenbodens 22, insbesondere direkt darauf positioniert, ist ein Verdampfer 40 angeordnet, der für einen Kältesee im oberen Bereich der Warenauflage sorgt. Der Verdampfer 40 ist oberhalb oder zumindest auf Höhe der Auslagefläche 18 angeordnet, worunter zu verstehen ist, dass der Verdampfer 40 jedenfalls nicht wesentlich oder vollständig unterhalb der Auslagefläche 18 positioniert ist. Der Verdampfer 40 weist eine in der Betriebsposition unten liegende Unterseite 42, eine Vorderseite 43, eine Oberseite 44 und eine Rückseite 45 auf.

Die Waren sind demnach durch zumindest zwei unterschiedliche Kühleinrichtungen kühlbar, nämlich zum einen, eine am Wannenboden 22 angeordnete Direktkühleinrichtung, insbesondere Wasser- beziehungsweise Flüssigkeitskühlung, und zum anderen eine Sekundärkühlung durch zirkulierende Luft. Diese Art wird insbesondere bei Fleischer-Kühltheken mit direkter Kühlung der ausgelegten Fleisch- und Wurstwaren auf der Auslagefläche 18 und der indirekten beziehungsweise zusätzlichen Kühlung durch die gekühlte Umluft bevorzugt. Dieses Kühlungssystem kann auch als Differenzialkühlung bezeichnet werden.

Fig.1 zeigt eine Betriebsposition des Verdampfers 40. Oberhalb des Verdampfers 40 ist eine Druckkammer 66 angeordnet. Mittels eines Ventilators 60 wird warme Luft aus dem Warenraum 16 angesaugt und in die Druckkammer 66 gedrückt. Die Luft fließt dann zur Kühlung durch den Verdampfer 40. Durch Lüftungsöffnungen 46, die sich im unteren Bereich einer Verkleidung 50 des Verdampfers 40 befinden, sowie gegebenenfalls durch eine unterhalb des Verdampfers 40 ausgebildete Sammelrinne 26, strömt die gekühlte Luft in den Warenraum 16. Die Luftströmungen innerhalb des Warenraums 16 sind schematisch durch Pfeile im Warenraum 16 angedeutet.

In der Betriebsposition des Verdampfers 40 ist dieser in einem Aufnahmeraum 32 innerhalb der Isolierwanne 20 angeordnet, welcher durch den Wannenboden 22, die Rückwand 24 sowie die obere Horizontalwand 28 begrenzt ist. Der Verdampfer 40 befindet sich insbesondere in einer Endstellung an der Rückwand 24 der Isolienrvanne 20.

In Fig. 2 ist eine Reinigungsposition des Verdampfers 40 gezeigt. Der Verdampfer 40 wurde ausgehend von der Betriebsposition, insbesondere zusammen mit seinen Anbauteilen wie der Verkleidung 50 und gegebenenfalls des Ventilators 60, in den Warenraum 16 gezogen. In dieser Stellung ist eine Reinigung des Verdampfers 40 möglich. Hierzu kann die Verkleidung 50 von einem Verdampfergrundkörper 48, gegebenenfalls zusammen mit dem Ventilator 60, entfernt werden.

Zum Verfahren des Verdampfers 40 ist eine Rolleinrichtung 52 vorgesehen, welche in der dargestellten Ausführungsform mehrere Rollen umfasst. Mittels der Rolleinrichtung 52 ist der Verdampfer 40 entlang der Oberfläche 23 des Wannenbodens 22 und/oder entlang der Auslagefläche 18 verfahrbar. Im Bereich der Betriebsposition bzw. des Aufnahmeraums 32 für den Verdampfer 40 ist eine Gleitschiene 54 angeordnet, welche beispielsweise als Winkelschiene ausgeführt sein kann. Die Gleitschiene 54 kann insbesondere auch als Führungsschiene dienen, um den Verdampfer 40 in der Betriebsposition zu führen und gegebenenfalls zu fixieren. Die Gleitschiene 54 kann beispielsweise im Bereich der Sammelrinne 26, diese überbrückend, vorgesehen sein.

Der Verdampfer 40 ist mit einem Begrenzungsmittel 68 gekoppelt, welches die Verfahrbarkeit des Verdampfers 40 in Richtung der Reinigungsposition begrenzt. Das Begrenzungsmittel 68 umfasst Gestängeelemente 70, die an der Rückwand 24 der Isolierwanne 20 und am Verdampfer 40 angelenkt sind. Über flexible Versorgungsleitungen (nicht gezeigt) ist der Verdampfer 40 mit außerhalb der Isolierwanne 20 angeordneten Anschlusseinrichtungen, zum Beispiel einem externen Kühlaggregat, verbunden. Mittels des durch die Gestängeelemente 70 gebildete Klappgestänges kann der Verdampfer 40 zuverlässig in der Reinigungsposition gehalten werden.

Die Ventilatoreinrichtung beziehungsweise der Ventilator 60 weist eine rückwärtige Abdeckklappe 62 auf, die schwenkbar am Ventilator 60 angebracht ist und in der Betriebsposition des Verdampfers 40 und des Ventilators 60 durch die obere Horizontalwand 28 in einer Öffnungs- und Luftleitstellung gehalten wird. Beim Hervorziehen des Ventilators 60 fällt die Abdeckklappe 62 automatisch herunter, so dass die Rückseite des Ventilators 60 abgedeckt wird und den Ventilator 60 insbesondere vor Wasser schützt. Damit kann der Ventilator 60 sicher gereinigt werden. Auch die Rückwand 24 der Isolierwanne 20 sowie die Sammelrinne 26 können bei vorgerücktem Verdampfer 40 und Ventilator 60 hygienisch mit Wasser oder einem anderen Mittel gereinigt werden.

Zur Reinigung des Verdampfers 40 von vorne sowie der Verkleidung 50 kann die Verkleidung 50, gegebenenfalls mit ihren Anbauteilen, ausgehängt oder abgeklappt werden. Auch ein Ventilatorgitter 64 kann zusätzlich demontiert werden.

Weitere Ausgestaltungen einer erfindungsgemäßen Kühltheke sind in den Figuren 3 bis 6 dargestellt. Nachfolgend werden nur die Unterschiede gegenüber der Ausführungsform gemäß Figuren 1 und 2 erläutert.

Eine erfindungsgemäße, andere Ausgestaltung der Kühltheke 10 mit einem schwenkbar gelagerten Verdampfer 40 ist in den Figuren 3 und 4 dargestellt.

Fig. 3 zeigt einen Verdampfer 40 in der Betriebsposition. Der Ventilator 60 ist in Strömungsrichtung hinter dem Verdampfer 40 angeordnet und erzeugt in einer unterhalb des Verdampfers 40 angeordneten Druckkammer 66 einen Unterdruck. Somit strömt wärmere Umluft aus dem Warenraum 16 durch insbesondere oben liegende Öffnungen in der Verkleidung 50 des Verdampfers 40, durch den Verdampfer 40 in die Druckkammer 66. Mittels des Ventilators 60 wird die gekühlte Luft in den Warenraum 16 gedrückt.

Eine Reinigungsposition des Verdampfers 40 ist in Fig. 4 gezeigt. Der Verdampfer 40 ist zusammen mit der Verkleidung 50, welche insbesondere auch als Blende oder Lüfterblende bezeichnet werden kann, mittels eines Drehlagers 56 oder Drehgelenks in Richtung Warenraum 16 geschwenkt. In dieser Position können der Verdampfer 40 und die Rückwand 24 der Isolierwanne 20 leicht gereinigt werden. In der dargestellten Reinigungsposition ist der Verdampfer 40 auf der Oberfläche 23 des Wannenbodens 22 abgestützt. Insbesondere ist der Verdampfer 40 auf die Auslagefläche 18 geschwenkt. Der Verdampfer 40 ist dabei oberhalb der Kühleinrichtung 36, insbesondere oberhalb einer Kühlfluidleitung 38, positioniert.

Das Drehlager 56 oder Drehgelenk befindet sich im Bereich des Wannenbodens 22, insbesondere im Bereich der Auslagefläche 18 zur Auslage von Waren.

Eine dritte Ausführungsform der erfindungsgemäßen Kühltheke 10 ist in den Figuren 5 und 6 dargestellt.

Fig. 5 zeigt einen Verdampfer 40 in einer Betriebsposition. Wie auch bei der Ausführungsform gemäß Figuren 1 und 2 ist der Ventilator 60 oberhalb des Verdampfers 40 angeordnet und saugt warme Luft aus dem Warenraum 16 an und drückt diese in die Druckkammer 66. Die Luft durchströmt den Verdampfer 40 und wird dabei gekühlt. Die gekühlte Luft verlässt den Verdampfer 40 durch unten, in Verdampferhöhe liegende Langlochschlitze in der Blende bzw. Verkleidung 50 und durch die Sammelrinne 26, und strömt in den Warenraum 16.

In Fig. 6 ist der Verdampfer 40 in einer Reinigungsposition gezeigt. Der Verdampfer 40 ist zusammen mit der Verkleidung 50 und dem Ventilator 60 über das Drehgelenk oder Drehlager 56 nach vorne in den Warenraum 16 geklappt. Er liegt nun auf dem Wannenboden 22 auf und kann hygienisch gereinigt werden. Wie bereits im Zusammenhang mit den Figuren 1 und 2 erläutert, verschließt die Abdeckklappe 62 den Ventilator 60 während der Reinigungsarbeiten.

In allen Ausführungsformen wird die Umluft aus einem oberen Bereich des Warenraums 16 abgesaugt und nach Kühlung unten in den Warenraum 16 eingeleitet. Es ist jedoch auch möglich, dass die Umluft umgekehrt strömt, das heißt, die gekühlte Luft wird oben in den Warenraum 16 gedrückt und unten aus dem Warenraum 16 abgesaugt.

## Patentansprüche

1. Kühlvorrichtung, insbesondere Kühltheke, zur Auslage und Kühlung von Waren wie Lebensmitteln, mit
- einer Isolierwanne (20) mit einem Wannenboden (22),
- einer in der Isolierwanne (20) positionierbaren Auslagefläche (18) zur Auslage der Waren,
- einem in der Isolierwanne (20) angeordneten Verdampfer (40) und optional
- einer Ventilatoreinrichtung (60) zum Erzeugen eines Umluftstroms durch
den Verdampfer (40) zum Kühlen der Waren,
**dadurch gekennzeichnet,**
**dass** der Verdampfer (40) oberhalb oder im Höhenbereich der Auslagefläche (18) für die Waren angeordnet ist, und
**dass** der Verdampfer (40) lageveränderbar zwischen einer Betriebsposition in einem Randbereich der Isolierwanne (20) und einer in Richtung Wannenmitte versetzen Reinigungsposition angeordnet ist.

2. Kühlvorrichtung nach Anspruch 1,
**dadurch gekennzeichnet,**
**dass** der Verdampfer (40) in der Betriebsposition an einer insbesondere bedienerseitigen Rückwand (24) der Isolierwanne (20) angeordnet ist.

3. Kühlvorrichtung nach Anspruch 1 oder 2,
**dadurch gekennzeichnet,**
**dass** der Verdampfer (40) in der Betriebsposition im Bereich des Wannenbodens (22), insbesondere an einer Oberseite (23) des Wannenbodens (22), angeordnet ist.

4. Kühlvorrichtung nach einem der Ansprüche 1 bis 3,
**dadurch gekennzeichnet,**
**dass** im Bereich des Wannenbodens (22) zusätzlich zum Verdampfer (40) eine weitere Kühleinrichtung (36) zum Kühlen der Auslagefläche (18) angeordnet ist.

5. Kühlvorrichtung nach Anspruch 4,
**dadurch gekennzeichnet,**
**dass** die Auslagefläche (18) zur direkten Kühlung durch die weitere Kühleinrichtung (36) an einer Oberfläche (23) des Wannenbodens (22) ausgebildet ist, und
**dass** die weitere Kühleinrichtung (36) mindestens eine in den Wannenboden (22) integrierte Kühlfluidleitung (38) aufweist.

6. Kühlvorrichtung nach einem der Ansprüche 1 bis 5,
**dadurch gekennzeichnet,**
**dass** die Lage des Verdampfers (40) der Höhenlage der gegebenenfalls geneigten Auslagefläche (18) der Waren anpassbar ist.

7. Kühlvorrichtung nach einem der Ansprüche 4 bis 6,
**dadurch gekennzeichnet,**
**dass** sich die Reinigungsposition des Verdampfers (40) oberhalb der Auslagefläche (18) befindet.

8. Kühlvorrichtung nach einem der Ansprüche 1 bis 7,
**dadurch gekennzeichnet,**
**dass** der Verdampfer (40) in der Reinigungsposition zur Reinigung einer dem Wannenboden (22) zugewandten Seite des Verdampfers (40) anhebbar und/oder verschwenkbar ist.

9. Kühlvorrichtung nach einem der Ansprüche 1 bis 8,
**dadurch gekennzeichnet,**
**dass** der Verdampfer (40) zwischen der Betriebsposition und der Reinigungsposition verfahrbar ist.

10. Kühlvorrichtung nach einem der Ansprüche 1 bis 9,
**dadurch gekennzeichnet,**
**dass** eine Rolleinrichtung (52) und/oder Gleiteinrichtung zum Verfahren des Verdampfers (40) entlang des Wannenbodens (22) vorgesehen ist.

11. Kühlvorrichtung nach einem der Ansprüche 1 bis 10,
**dadurch gekennzeichnet,**
**dass** ein Drehlager (56) zum Verschwenken des Verdampfers (40) von der Betriebsposition in die Reinigungsposition vorgesehen ist.

12. Kühlvorrichtung nach einem der Ansprüche 1 bis 11,
**dadurch gekennzeichnet,**
**dass** ein Anschlag oder Begrenzungsmittel (68) vorgesehen ist, mit welchem eine Bewegung des Verdampfers (40) in Richtung der Reinigungsposition begrenzbar ist.

13. Kühlvorrichtung nach einem der Ansprüche 1 bis 12,
**dadurch gekennzeichnet,**
**dass** die Ventilatoreinrichtung (60) lösbar an dem Verdampfer (40) befestigt ist.

14. Kühlvorrichtung nach einem der Ansprüche 1 bis 13,
**dadurch gekennzeichnet,**
**dass** die Ventilatoreinrichtung (60) zusammen mit dem Verdampfer (40) zwischen der Betriebsposition und der Reinigungsposition bewegbar ist.

15. Kühlvorrichtung nach einem der Ansprüche 1 bis 13,
**dadurch gekennzeichnet,**
**dass** eine Verdampferverkleidung (50), insbesondere manuell, von einem Verdampfergrundkörper (48) des Verdampfers (40) lösbar ist.

## Claims

1. Cooling device, in particular a cooling display counter, for displaying and cooling goods such as food, having
- an insulating tray (20) with a tray bottom (22),
- a display surface (18), positionable in the insulating tray (20), for displaying the goods,
- an evaporator (40) arranged in the insulating tray (20) and optionally
- a ventilator means (60) for generating a circulating flow through the
evaporator (40) to cool the goods,
**characterised in that**
the evaporator (40) is arranged above or in the height region of the display surface (18) for the goods, and
the evaporator (40) is arranged so that it can be changed in position between an operating position in an edge region of the insulating tray (20) and a cleaning position offset in the direction of the middle of the tray.

2. Cooling device according to claim 1,
**characterised in that**
the evaporator (40) is arranged in the operating position on a, in particular user-side, rear wall (24) of the insulating tray (20).

3. Cooling device according to claim 1 or 2,
**characterised in that**
the evaporator (40) is arranged in the operating position in the region of the tray bottom (22), in particular on an upper side (23) of the tray bottom (22).

4. Cooling device according to one of the claims 1 to 3,
**characterised in that**
a further cooling means (36) for cooling the display surface (18) is arranged in the region of the tray bottom (22) in addition to the evaporator (40).

5. Cooling device according to claim 4,
**characterised in that**
the display surface (18) is formed, for direct cooling through the further cooling means (36), on a surface (23) of the tray bottom (22), and
the further cooling means (36) comprises at least one cooling fluid line (38) integrated into the tray bottom (22).

6. Cooling device according to one of the claims 1 to 5,
**characterised in that**
the position of the evaporator (40) can be adapted to the height position of the optionally inclined display surface (18) of the goods.

7. Cooling device according to one of the claims 4 to 6,
**characterised in that**
the cleaning position of the evaporator (40) is located above the display surface (18).

8. Cooling device according to one of the claims 1 to 7,
**characterised in that**
the evaporator (40) can be raised and / or pivoted in the cleaning position for cleaning a side of the evaporator (40) facing the tray bottom (22).

9. Cooling device according to one of the claims 1 to 8,
**characterised in that**
the evaporator (40) can be moved between the operating position and the cleaning position.

10. Cooling device according to one of the claims 1 to 9,
**characterised in that**
a rolling device (52) and / or a sliding device is provided to move the evaporator (40) along the tray bottom (22).

11. Cooling device according to one of the claims 1 to 10,
**characterised in that**
a pivot bearing (56) is provided to pivot the evaporator (40) from the operating position into the cleaning position.

12. Cooling device according to one of the claims 1 to 11,
**characterised in that**
a stop or limiting means (68) is provided, with which a movement of the evaporator (40) in the direction of the cleaning position can be limited.

13. Cooling device according to one of the claims 1 to 12,
**characterised in that**
the ventilator device (60) is detachably fixed to the evaporator (40).

14. Cooling device according to one of the claims 1 to 13,
**characterised in that**
the ventilator device (60) can be moved together with the evaporator (40) between the operating position and the cleaning position.

15. Cooling device according to one of the claims 1 to 13,
**characterised in that**
an evaporator lining (50) can be detached, in particular manually, from an evaporator base element (48) of the evaporator (40).

## Revendications

1. Dispositif de refroidissement, en particulier comptoir réfrigéré, pour exposer et refroidir des marchandises tels que des aliments, avec
- un bac isolant (20) comportant un fond (22),
- une surface d'exposition (18) positionnable dans le bac isolant (20) pour exposer les marchandises,
- un évaporateur (40) placé dans le bac isolant (20) et, en option,
- un dispositif à ventilateur (60) pour produire un courant d'air de circulation à travers l'évaporateur (40) afin de refroidir les marchandises,
**caractérisé en ce que**
l'évaporateur (40) est placé au-dessus ou à hauteur de la surface d'exposition (18) destinée aux marchandises, et
**en ce que** l'évaporateur (40) est placé dans une position variable entre une position de service dans une zone de bord du bac isolant (20) et une position de nettoyage décalée en direction du centre du bac.

2. Dispositif de refroidissement selon la revendication 1, **caractérisé en ce que**, dans la position de service, l'évaporateur (40) est placé contre une paroi arrière (24) du bac isolant (20), en particulier du côté de l'opérateur.

3. Dispositif de refroidissement selon la revendication 1 ou 2, **caractérisé en ce que**, dans la position de service, l'évaporateur (40) est placé au niveau du fond (22) du bac, en particulier contre une face supérieure (23) du fond (22) du bac.

4. Dispositif selon l'une des revendications 1 à 3, **caractérisé en ce qu'**au niveau du fond (22) du bac est placé, en plus de l'évaporateur (40), un autre dispositif réfrigérant (36) pour refroidir la surface d'exposition (18).

5. Dispositif selon la revendication 4, **caractérisé en ce que** la surface d'exposition (18) est configurée pour un refroidissement direct par l'autre dispositif réfrigérant (36) contre une surface (23) du fond (22) du bac, et
**en ce que** l'autre dispositif réfrigérant (36) présente au moins une conduite de fluide de refroidissement (38) intégrée au fond (22) du bac.

6. Dispositif selon l'une des revendications 1 à 5, **caractérisé en ce que** la position de l'évaporateur (40) peut être adaptée à la position en hauteur de la surface d'exposition (18) éventuellement inclinée, prévue pour les marchandises.

7. Dispositif selon l'une des revendications 4 à 6, **caractérisé en ce que** la position de nettoyage de l'évaporateur (40) se trouve au-dessus de la surface d'exposition (18).

8. Dispositif selon l'une des revendications 1 à 7, **caractérisé en ce que**, dans la position de nettoyage, l'évaporateur (40) peut être soulevé et/ou pivoté pour nettoyer un côté de l'évaporateur (40) dirigé vers le fond (22) du bac.

9. Dispositif selon l'une des revendications 1 à 8, **caractérisé en ce que** l'évaporateur (40) peut être déplacé entre la position de service et la position de nettoyage.

10. Dispositif selon l'une des revendications 1 à 9, **caractérisé en ce qu'**un dispositif de roulement (52) et/ou un dispositif de glissement est prévu pour déplacer l'évaporateur (40) le long du bac (22) du fond.

11. Dispositif selon l'une des revendications 1 à 10, **caractérisé en ce qu'**un palier tournant (56) est prévu pour faire pivoter l'évaporateur (40) de la position de service à la position de nettoyage.

12. Dispositif selon l'une des revendications 1 à 11, **caractérisé en ce qu'**une butée ou un moyen de limitation (68) est prévu, avec laquelle/lequel un mouvement de l'évaporateur (40) en direction de la position de nettoyage peut être limité.

13. Dispositif selon l'une des revendications 1 à 12, **caractérisé en ce que** le dispositif à ventilateur (60) est fixé de manière amovible sur l'évaporateur (40).

14. Dispositif selon l'une des revendications 1 à 13, **caractérisé en ce que** le dispositif à ventilateur (60) peut être déplacé avec l'évaporateur (40) entre la position de service et la position de nettoyage.

15. Dispositif selon l'une des revendications 1 à 13, **caractérisé en ce qu'**un habillage d'évaporateur (50) peut être désolidarisé, en particulier manuellement, d'un corps de base (48) de l'évaporateur (40).
